# EUROPÄISCHE PATENTSCHRIFT

(11) **EP 1 958 886 B1**
(45) Veröffentlichungstag und Bekanntmachung des Hinweises auf die Patenterteilung: **17.02.2010**
(21) Anmeldenummer: 08005075.0
(22) Anmeldetag: 29.04.2002
(51) Int. Cl.: B65D 71/00

(54) **Behälterträger**
Container carrier
Support de récipient

(30) Priorität: 15.05.2001 DE 20108181 U
(43) Veröffentlichungstag der Anmeldung: 20.08.2008
(62) Teilanmeldung aus: 02769461.1
(73) Patentinhaber: A&R Carton Bremen GmbH, 28309 Bremen (DE)
(72) Erfinder: Skolik, Bernard, 27211 Bassum (DE); Eckermann, Jens, 28211 Bremen (DE); Scheelcke, Hilger, 28357 Bremen (DE)
(74) Vertreter: Siemons, Norbert

(56) Entgegenhaltungen:
- US-A- 2 540 067
- US-A- 3 084 831
- US-A- 3 402 872
- US-B1- 6 221 212

## Beschreibung

Die Erfindung bezieht sich auf Behälterträger aus faltbarem Flachmaterial mit einem kartenförmigen, oben offenen Tragbehälter mit einer Bodenwand, Längswänden und Stirnwänden, einer zu den beiden Längswänden parallelen Mittelwand im Tragbehälter, die oben einen Traggriff aufweist und zu den Stirnwänden parallelen Querstegen zwischen der Mittelwand und den Längswänden zum Bilden von Gefachen im Tragbehälter zur Aufnahme von Behältern.

Derartige körbchenartige Behälterträger ("Open Basket Carrier") sind bekannt. Sie können aus einem oder aus mehreren Zuschnitten faltbaren Flachmaterials hergestellt sein. Meistens sind sie aus Karton. Sie dienen insbesondere der Aufbewahrung und dem Transport von Flaschen, hauptsächlich Getränkeflaschen.

Ein Problem derartiger Behälterträger ist die Stabilität. Es muss verhindert werden, dass der Behälterträger unter den Belastungen im Verpackungsprozess und beim Transport eingesetzter Behälter reißt. Hierzu sind strukturelle und die Materialwahl betreffende Maßnahmen beispielsweise in der EP 916 590 A , in der US 3 084 831 A und der DE 299 11 034 U beschrieben.

Davon ausgehend liegt der Erfindung die Aufgabe zugrunde, Behälterträger der eingangs genannten Art mit weiter verbesserter Stabilität zur Verfügung zu stellen.

Die Aufgabe wird durch einen Behälterträger mit den Merkmalen des Anspruches 1 gelöst.

Der Behälterträger aus faltbarem Flachmaterial hat
- einen kastenförmigen, oben offenen Tragbehälter mit einer Bodenwand, Längswänden und Stirnwänden,
- eine zu den beiden Längswänden parallele Mittelwand im Tragbehälter, die oben einen Griff aufweist,
- zu den Stirnwänden parallele Querstege zwischen der Mittelwand und den Längswänden zum Bilden von Gefachen im Tragbehälter zur Aufnahme von Behältern und
- nach außen geneigte Bodenschrägen, die unten mit den längsseitigen Rändern der Bodenwand und oben mit den unteren Rändern der Längswände verbunden sind.

Dadurch, dass der Behälterträger an den beiden Längsseiten Bodenschrägen aufweist, wird überraschenderweise eine erhebliche Verbesserung der Stabilität des Behälterträgers erreicht. Untersuchungen haben ergeben, dass die Bodenschrägen die in den Behälterträger eingesetzten Behälter am unteren Rand festhalten, so dass die Behälter an Bewegungen gehindert werden, die das Materialversagen erheblich fördern. Es handelt sich dabei um ein "Tänzeln" der Behälter in den Gefachen, das sich insbesondere bei einem starken Verzögern bzw. abrupten Abbrechen einer Absenkbewegung herkömmlicher Behälterträger einstellt. Diese Bewegung der Behälter kann insbesondere zu einem Materialriss in den Stirnwänden führen. Dies wird bei dem erfindungsgemäßen Behälterträger durch Festhalten lediglich des unteren Randes der Behälter vermieden, ohne dass das Einsetzen bzw. Entnehmen der Behälter beeinträchtigt wird. Die Verbesserung der Stabilität begünstigt den Einsatz weniger starker Materialien, die weniger kostspielig sind bzw. ein geringeres Gewicht haben, beispielsweise von Karton mit keiner verhältnismäßig geringen Grammatur bzw. von Recycling-Kartons.

Bevorzugt dient der Behälterträger dem Transport von Flaschen. Diese haben vielfach zwischen Boden und zylindrischem Mantel einen geneigten bzw. gerundeten unteren Randbereich, der vorteilhaft mit den Bodenschrägen des Behälterträgers zusammenwirkt. Gemäß einer bevorzugten Ausgestaltung entspricht die Neigung der Bodenschrägen zur Mittelwand etwa der Neigung der unteren Flaschenränder zur Flaschenachse bzw. überschreitet diese etwas, so dass die Flaschen um so stärker eingeklemmt werden, je tiefer sie in die Gefache abgesenkt werden.

Zur weiteren Steigerung der Festigkeit ist die Mittelwand endseitig mit den beiden Stirnwänden verbunden und/oder sind die Querstege endseitig mit der Mittelwand und den Längswänden verbunden.

Gemäß Anspruch 5 hat der Behälterträger
- einen kastenförmigen, oben offenen Tragbehälter mit keiner Bodenwand, Längswänden und Stirnwänden,
- eine zu den Längswänden parallele Mittelwand im Tragbehälter, die oben einen Traggriff aufweist,
- zu den Stirnwänden parallele Querstege zwischen der Mittelwand und den Längswänden zum Bilden von Gefachen im Tragbehälter zur Aufnahme von Behältern,
- Mittelfaltlinien in den Stirnwänden und in der Bodenwand zum flachen Zusammenlegen des Behälterträgers und

- eine Materialverstärkung, die an einem stirnseitigen Rand der Bodenwand angeordnet ist und durch die die Mittelfaltlinie der Bodenwand verläuft.

Die Materialverstärkung befindet sich an einer Position der Bodenwand, an der zum Aufrichten des Behälterträgers aus dem flachliegenden Zustand im Verpackungsprozess ein Aufdrücker einer Aufrichtmaschine angreift. Dieser Auf drücker übt auf den Rand der Bodenwand eine Kraft aus, die bei den herkömmlicherweise für Behälterträger eingesetzten Kartonqualitäten (z.B. Kraftkarton mit einer Grammatur von 305 g/m²) nicht als kritisch angesehen worden ist. Überraschenderweise hat sich nun gezeigt, dass Behälterträger mit den herkömmlichen Aufrichtmaschinen störungsfrei produziert und auch aus weniger starkem Flachmaterial hergestellt werden können, wenn sie die Materialverstärkung aufweisen. Hierdurch ist es insbesondere möglich, den Behälterträger aus einem Kraftkarton mit einer Grammatur von weniger als 305 g/m² herzustellen, insbesondere mit einer Grammatur von 250 g/m², oder aus einem Recyclingmaterial, das bislang den Belastungen im Aufrichtprozess nicht standgehalten hätte.

Vorzugsweise entspricht die Querausdehnung der Materialverstärkung im Wesentlichen der Querausdehnung der Bodenwand, d.h. die Materialverstärkung verläuft etwa über die gesamte Breite der Bodenwand. Es hat sich gezeigt, dass eine lediglich punktuelle Materialverstärkung auf der Mittelfaltlinie, wo normalerweise der Aufdrücker ansetzt, keine entscheidende Stabilitätsverbesserung erbringt.

Grundsätzlich kann die Materialverstärkung ein zusätzlich angesetztes faltbares Flachmaterial oder auch ein anderes Material, z.B. ein Klebestreifen oder "Krafttape" sein. Gemäß einer bevorzugten Ausgestaltung ist die Materialverstärkung eine um den stirnseitigen Rand der Bodenwand gegen eine Seite der Bodenwand geklappte Verstärkungslasche. Vorzugsweise ist die Verstärkungslasche gegen die Innenseite der Bodenwand geklappt, wodurch beispielsweise die Verwendung einseitig gestrichenen Kartonmaterials begünstigt wird.

Die Längsausdehnung der Materialverstärkung kann beispielsweise etwa der Hälfte der Längsausdehnung der Bodenwand entsprechen. Dies ist für die Festigkeit von Vorteil und ermöglicht dennoch eine Herstellung der Zuschnitte ohne große Materialverluste, d.h. eine günstige "Bogenaufteilung".

Vorzugsweise ist die Materialverstärkung mit der Bodenwand verklebt. Diese Verklebung kann gemeinsam mit weiteren eventuellen Verklebungen erfolgen, die der Behälterträger aufweist.

Die beiden Lösungen und ihre Ausgestaltungen können auch beliebig miteinander kombiniert werden.

Die Erfindungen werden nachfolgend anhand der anliegenden Zeichnungen von Ausführungsbeispielen erläutert. In den Zeichnungen zeigen:
Fig. 1 einen Behälterträger mit Bodenschrägen in einer perspektivischen Seitenansicht;
Fig. 2 einen Behälter mit Bodenschrägen in Stirnansicht;
Fig. 3 einen flach ausgebreiteten Zuschnitt eines Behälterträgers mit Verstärkungslasche zur Verstärkung der Bodenwand in der Draufsicht;
Fig. 4 einen Behälterträger mit Materialverstärkungen der Bodenwand zu Beginn (Fig. 4a) und am Ende (Fig. 4b) des Aufrichtprozesses in Stirnansichten;
Fig. 5 einen Behälterträger ohne Materialverstärlcungen an der Bodenwand am Beginn (Fig. 5a) und am Ende (Fig. 5b) des Aufrichtprozesses in Stirnansichten.

Bei der nachfolgenden Erläuterung verschiedener Ausführungsbeispiele werden für im Wesentlichen übereinstimmende Konstruktionselemente dieselben Bezugsziffern verwendet.

Gemäß Fig. 1 und 2 hat ein Behälterträger aus Karton einen kastenförmigen Tragbehälter 1, der eine Bodenwand 2, Längswände 3, 4 und Stirnwände 5, 6 aufweist. Ferner hat der Behälterträger eine Mittelwand 7, die parallel zu den Längswänden 4, 5 zentral im Tragbehälter 2 angeordnet ist. Die Mittelwand 7 hat einen Griffabschnitt 8, der über die oberseitige Öffnung 9 des Tragbehälters 2 hinaussteht und eine Grifföffnung 10 aufweist.

Die Mittelwand 7 ist über - nicht gezeigte - Laschen an den Enden mit den Stirnwänden 5, 6 verbunden. Außerdem ist die Mittelwand 7 mit einem Haken am unteren Rand mit der Bodenwand 2 verhakt. Auch dies ist nicht gezeigt. Ferner sind nicht gezeigte Querstege vorhanden, welche parallel zu den Stirnwänden 5, 6 ausgerichtet und einenends mit der Mittelwand 7 und anderenends mit den Längswänden 4 verbunden sind, um in dem Tragbehälter 2 nach oben offene Gefache abzugrenzen.

Die unteren Ränder der Längswände 4, 5 sind über Bodenschrägen 11, 12 mit den längsseitigen Rändern der Bodenwand 3 verbunden. Die Bodenschrägen 11, 12 sind - ausgehend von der Bodenwand 3 - nach außen geneigt, so dass die Querabmessung der Gefache in der Nähe der Bodenwand 3 nach oben etwas zunimmt.

In die Gefache sind Flaschen 13 eingestellt, wobei sie durch die Querstege in bekannter Weise daran gehindert werden, einander an den Umfängen ihres zylindrischen Bauchbereiches 14 zu berühren. Die Flaschen haben zwischen dem Zylinderbereich 14 und ihren Böden 15 einen geneigten unteren Randbereich 16, sind also unten etwas konisch.

Der Neigungswinkel des konischen Randbereiches 16 zur Mittelachse der Flaschen 13 stimmt etwa mit dem Neigungswinkel der Bodenschrägen 11, 12 zur Mittelwand 7 überein oder unterschreitet diesen etwas. Ferner übersteigen die Querabmessungen der Gefache geringfügig den Durchmesser des Zylinderbereiches 14 der Flaschen 13. Infolgedessen sind die Flaschen 13 bequem in die Gefache einsetzbar, werden jedoch im unteren Randbereich innerhalb der Gefache eingeklemmt. Ein nachteiliges "Tänzeln" der Flaschen 13 in den Gefachen wird hierdurch vermieden. Beim sogenannten "Drop-Jerk-Test", bei dem ein mit Flaschen 13 befüllter Behälterträger am Griff 8 gehalten und einer schnellen Auf- und Abbewegungen mit erheblichen Beschleunigungen unterworfen wird, ergibt bei dem erfindungsgemäßen Behälterträger erheblich bessere Stabilitätswerte als mit herkömmlichen Behälterträgern erreicht wird.

Gemäß Fig. 3 hat ein Zuschnitt 17 eines weiteren Behälterträgers Längswände 18, 19. Am längsseitigen Rand der Längswand 18 ist über eine Rilllinie eine Bodenwand 20 angelenkt. Die Bodenwand 20 ist durch eine Rilllinie 21 in zwei Abschnitte 20', 20" unterteilt. Im Bereich der Rilllinie 21 befinden sich Ausstanzungen 22 für das Einführen von Pinolen eines Flaschenkastens.

An den längsseitigen Rand der Längswand 19 ist eine Bodenlasche 23 angelenkt.

An den stirnseitigen Rändern der Längswand 18 sind Stirnwandhälften 24', 25' angelenkt und entsprechend an den stirnseitigen Rändern der Längswand 19 Stirnwandhälften 24", 25".

An die Stirnwandhälften 24', 24" sind über Rilllinien Mittelwandabschnitte 26', 26" angelenkt. Diese weisen oben Griffabschnitte 27', 27" mit Grifflöchern 28', 28" auf. An den Griffabschnitten 27', 27" sind die Mittelwandabschnitte auf einer Längsmittelachse 29 des Zuschnittes miteinander verbunden.

In den Mittelwandabschnitten 26', 26" sind außerdem Querstege 30', 30", 31', 31" ausgestanzt. Diese sind jeweils über Rilllinien einenends an die Mittelwandabschnitte 26', 26" und anderenends an Steglaschen 32', 32" angelenkt. Dabei sind die Querstege 30', 31' an eine gemeinsame Steglasche 32' und die Querstege 30", 31" an eine gemeinsame Steglasche 32" angelenkt.

Die Steglaschen 32', 32" haben wiederum an einer Querseite jeweils eine Stirnlasche 33', 33" angelenkt.

Ferner sind an eine Querseite der Griffabschnitte 27', 27" äußere Griffabschnitte 34', 34" mit Grifföffnungen 35', 35" angelenkt, die auf der Längsmittelachse 29 über eine Rilllinie miteinander verbunden sind. An die anderen Querseiten haben die äußeren Griffabschnitte 34', 34" Griffverstärkungen 36', 36" angelenkt, die ebenfalls auf der Längsmittelachse 29 miteinander verbunden sind.

Die Stirnwandhälften 25', 25" haben an den Querseiten über Rilllinien Mittelstege 37', 37" angelenkt, die an den äußeren Längsseiten einen ausgestanzten Haken 38', 38" aufweisen und auf der Längsmittelachse 29 ebenfalls über eine Rilllinie miteinander verbunden sind.

Schließlich hat die Bodenwand 20 eine Querseite, die dem Haken 38' zugewandt ist, eine Verstärkungslasche 39 über eine Rilllinie angelenkt. Die Verstärkungslasche 39 ist ebenfalls durch eine Mittelfaltlinie 40 in Fortsetzung der Mittelfaltlinie 21 in zwei Hälften 39', 39" unterteilt. Zwischen den Mittelfaltlinien 21, 40 befindet sich eine kleine rhombische Ausstanzung 41. Ferner hat die Verstärkungslasche 39 eine Ausstanzung 42 für eine Pinole, die nach Klappen der Verstärkungslasche 39 gegen die Innenseite der Bodenwand 20 mit der benachbarten Ausstanzung 22 zur Deckung kommt. Eine randseitige Ausstanzung 43 kommt dabei mit einem Randbereich der nächsten Ausstanzung 22 zur Deckung, so dass Letztere ebenfalls für das Einführen einer Pinole völlig frei bleibt.

Die Verstärkungslasche 39 hat beinahe dieselbe Querabmessung wie die Bodenwand 20. Ihre Länge entspricht etwa der Hälfte der Länge der Bodenwand 20.

Der Behälterträger wird folgendermaßen konfektioniert:

Zunächst werden die Mittelwandabschnitte 26', 26' gegen die Innenseiten des Restzuschnittes geklappt, wobei die Griffabschnitte 27', 27" mit den äußeren Griffabschnitten 34', 34", die Steglaschen 32, 32" mit den Längswänden 18, 19 und die Stirnlaschen 33', 33" mit den Stirnwänden 24', 24" verklebt werden.

Als Nächstes werden die Griffverstärkungen 36', 36" gegen die Griffabschnitte 27', 27" geklappt und können ebenfalls mit diesen verklebt werden.

Danach werden die Stirnwandhälften 25', 25" gegen die Innenseiten der Längswände 18, 19 geklappt, wobei die Mittelwandstege 37', 37" mit den Griffverstärkungen 36', 36" verklebt werden können.

Anschließend werden die beiden Hälften des vorgefertigten Zuschnitts 17 um die Längsmittelachse 29 gegeneinander geklappt, wobei die gegeneinander treffenden Mittelwandabschnitte 26', 26" und Abschnitte des Griffes 27', 27", 34', 34", 36', 36" sowie die Mittelstege 37', 37" miteinander verklebt werden.

Ferner wird die Verstärkungslasche 39 gegen die Innenseite der Bodenwand 20 geklappt und mit dieser verklebt. Dies kann vorteilhaft gleichzeitig mit dem Klappen der Stirnwandhälften 25', 25" gegen die Längswände 18, 19 geschehen.

Schließlich werden die Bodenwandhälften 20', 20" gegeneinander geklappt und dabei die Bodenhälfte 20' randseitig mit der Bodenlasche 23 verklebt.

Der vorkonfektionierte flachliegende Zuschnitt kann aufgerichtet werden, indem gegen die Mitte der Stirnwand 24', 24" und gegen die Seiten der Stirnwand 25', 25" gedrückt wird. Dabei werden die Stirnwände 24', 24", 25', 25" und die Querstege 30', 30", 31', 31" aufgefaltet und die Bodenwand 20 aufgespannt. Letzeres wird in der in Fig. 4 gezeigten Weise durch einen Aufdrücker 44 unterstützt, der gegen den Rand der Bodenwand 20 drückt, an den die Verstärkungslasche 39 angelenkt ist. Hierdurch wird die Bodenwand 20 in Pfeilrichtung angehoben, bis schließlich der Haken 38', 38" in den seitlich offenen Bereich 41 eingreift. Infolge der Verstärkungslasche 39 werden hierdurch die Zuschnitte nicht abträglich verformt.

Anders verhält es sich bei herkömmlichen Zuschnitten, die keine Verstärkung an der Bodenwand aufweisen. Hier kann es beim Anheben der Bodenwand 20', 20" zu den in der Fig. 5 gezeigten Verformungen und einhergehenden Beschädigungen des Behälterträgers kommen.

## Patentansprüche

1. Behälterträger aus faltbarem Flachmaterial mit
- einem kastenförmige, oben offenen Tragbehälter (1) mit einer Bodenwand (2), Längswänden (3, 4) und Stirnwänden (5, 6),
- einer zu den beiden Längswänden (3, 4) parallelen Mittelwand (7) im Tragbehälter (1), die oben einen Traggriff (8) aufweist,
- zu den Stirnwänden (5, 6) parallelen Querstegen zwischen der Mittelwand (7) und den Längswänden (3, 4) zum Bilden von Gefachen im Tragbehälter (1) zum Aufnehmen von Behältern (13) **dadurch gekennzeichnet, daß** der Behälterträger
nach außen geneigten Bodenschrägen (11, 12) aufweist, die unten mit den längsseitigen Rändern der Bodenwand (2) und oben mit den unteren Rändern der Längswände (3, 4) verbunden sind.

2. Behälterträger nach Anspruch 1, bei dem die Neigung der Bodenwandschrägen (11, 12) zur Mittelwand (7) etwa der Neigung der unteren Flaschenränder (16) zur Flaschenachse in den Behälterträger einzusetzender Flaschen entspricht oder diese etwas überschreitet.

3. Behälterträger nach Anspruch 1 oder 2, bei dem die Mittelwand (7) endseitig mit den Stirnwänden (5, 6) verbunden ist.

4. Behälterträger gemäß einem der Ansprüche 1 bis 3 mit eingesetzten Flaschen (13), bei dem die Abmessungen so auf die Abmessungen der Flaschen (13) abgestimmt sind, dass die Flaschen (13) im Bereich der Bodenschrägen (11, 12) in den Gefachen eingeklemmt sind.

5. Behälterträger aus einem faltbaren Flachmaterial nach einem der Ansprüche 1 bis 4, mit
- einem kastenförmigen, oben offenen Tragbehälter mit einer Bodenwand (20), Längswänden (18, 19) und Stirnwänden (24, 25),
- einer zu den Längswänden (18, 19) parallelen Mittelwand (26) im Tragbehälter, die oben einen Traggriff (27) aufweist,
- zu den Stirnwänden (24, 25) parallelen Querstegen (30, 31) zwischen der Mittelwand (26) und den Längswänden (18, 19) zum Bilden von Gefachen im Tragbehälter zur Aufnahme von Behältern,
- Mittelfaltlinien (21, 40) in den Stirnwänden (24, 25) und in der Bodenwand (20) zum flachen Zusammenlegen des Behälterträgers und
- einer Materialverstärkung (39), die an einem stirnseitigen Rand der Bodenwand (20) angeordnet ist und durch die die Mittelfaltlinie (21, 40) der Bodenwand (20) verläuft.

6. Behälterträger nach Anspruch 5, bei dem die Querausdehnung der Materialverstärkung (39) im Wesentlichen der Querausdehnung der Bodenwand (20) entspricht.

7. Behälterträger nach Anspruch 5 oder 6, bei dem die Materialverstärkung eine um den stirnseitigen Rand der Bodenwand (20) gegen eine Seite der Bodenwand (20) geklappte Verstärkungslasche (39) ist.

8. Behälterträger nach einem der Ansprüche 5 bis 7, bei dem die Verstärkungslasche (39) gegen die Innenseite der Bodenwand (20) geklappt ist.

9. Behälterträger nach einem der Ansprüche 5 bis 8, bei dem die Längsausdehnung der Materialverstärkung (39) etwa der Hälfte der Längsausdehnung der Bodenwand (20) entspricht.

10. Behälterträger nach einem der Ansprüche 5 bis 9, bei dem die Materialverstärkung (39) mit der Bodenwand (20) verklebt ist.

11. Behälterträger nach einem der Ansprüche 1 bis 10, der aus einem Kraftkarton mit einer Grammatur von weniger als 305 g/m² besteht.

12. Behälterträger nach Anspruch 11, der aus einem Kraftkarton mit einer Grammatur von 250 g/m² besteht.

## Claims

1. A container carrier made of a foldable flat material, comprising:
- a box-shaped carrying container (1) which is open at top and has a bottom wall (2), longitudinal walls (3, 4), and end walls (5, 6),
- a middle wall (7) parallel to the two longitudinal walls (3, 4) in the carrying container (1) that has a carrying handle (8) at top,
- transverse webs parallel to the end walls (5, 6) between the middle wall (7) and the longitudinal walls (3, 4) for forming compartments in the carrying container (1) to receive containers (13) therein, **characterized in that**
- the container carrier has outwardly inclined bottom slopes (11, 12) which are joined to the longitudinal-sided edges of the bottom wall (2) at bottom and to the lower edges of the longitudinal walls (3, 4) at top.

2. The container carrier as claimed in claim 1 wherein the inclination of the bottom wall slopes (11, 12) towards the middle wall (7) is approximately equal to the inclination of the lower bottle edges (16) towards the bottle axis of the bottles to be inserted into the container carrier or exceeds it somewhat.

3. The container carrier as claimed in claim 1 or 2 wherein the middle wall (7) is joined to the end walls (5, 6) at its end sides.

4. The container carrier as claimed in any one of claims 1 to 3 in which bottles (13) are inserted wherein the dimensions are made to match with the dimensions of the bottles (13) so that the bottles (13) are pinched in the compartments in the area of the bottom slopes (11, 12).

5. The container carrier made of a foldable flat material, particularly as claimed in any one of claims 1 to 4, comprising:
- a box-shaped carrying container which is open at top and has a bottom wall (20), longitudinal walls (18, 19), and end walls (24, 25),
- a middle wall (26) parallel to the longitudinal walls (18, 19) in the carrying container that has a carrying handle (27) at top,
- transverse webs parallel (30, 31) to the end walls (24, 25) between the middle wall (26) and the longitudinal walls (18, 19) for forming compartments in the carrying container to receive containers therein,
- central folding lines (21, 40) in the end walls (24, 25) and in the bottom wall (20) to planely fold the container carrier, and
- a material reinforcement (39) which is disposed at a end-sided edge of the bottom wall (20) and extends through the central folding line (21, 40) of the bottom wall (20).

6. The container carrier as claimed in claim 5 wherein the cross extension of the material reinforcement (39) is substantially equal to the cross extension of the bottom wall (20).

7. The container carrier as claimed in claim 5 or 6 wherein the material reinforcement is a reinforcing flap (39) folded about the end-sided edge of the bottom wall (20) against a side of the bottom wall (20).

8. The container carrier as claimed in any one of claims 5 to 7 wherein the reinforcing flap (39) is folded against the inner surface of the bottom wall (20).

9. The container carrier as claimed in any one of claims 5 to 8 wherein the longitudinal extension of the material reinforcement (39) is approximately equal to half the longitudinal extension of the bottom wall (20).

10. The container carrier as claimed in any one of claims 5 to 9 wherein the material reinforcement (39) is adhered to the bottom wall (20).

11. The container carrier as claimed in any one of claims 1 to 10 which is made of a kraft cardboard having a grammage of less than 305 g/m².

12. The container carrier as claimed in claim 11 which is made of a kraft cardboard having a grammage of 250 g/m².

## Revendications

1. Support de récipient en un matériau plat pliable avec
- un récipient de transport (1) en forme de caisse ouvert en haut avec une paroi de fond (2), des parois longitudinales (3, 4) et des parois frontales (5, 6),
- une paroi médiane (7) parallèle aux deux parois longitudinales (3, 4) dans le récipient de transport (1), qui présente en haut une poignée de transport (8),
- des âmes transversales parallèles aux parois frontales (5, 6) entre la paroi médiane (7) et les parois longitudinales (3, 4) pour former des casiers dans le récipient de transport (1) pour recevoir des récipients (13) **caractérisé en ce que** le support de récipient présente des chanfreins de fond (11, 12) inclinés vers l'extérieur qui sont raccordés en bas aux bords côté longitudinal de la paroi de fond (2) et en haut aux bords inférieurs des parois longitudinales (3, 4).

2. Support de récipient selon la revendication 1, dans lequel l'inclinaison des chanfreins de paroi de fond (11, 12) par rapport à la paroi médiane (7) correspond environ à l'inclinaison des bords inférieurs de bouteille (16) par rapport à l'axe de bouteille de bouteilles à placer dans le support de récipient ou dépasse celle-ci légèrement.

3. Support de récipient selon la revendication 1 ou 2, dans lequel la paroi médiane (7) est raccordée aux extrémités aux parois frontales (5, 6).

4. Support de récipient selon l'une des revendications 1 à 3 avec des bouteilles (13) placées, dans lequel les dimensions sont accordées aux dimensions des bouteilles (13) de telle façon que les bouteilles (13) sont serrées dans les casiers dans la zone des chanfreins de fond (11, 12).

5. Support de récipient en un matériau plat pliable selon l'une des revendications 1 à 4, avec
- un récipient de transport en forme de caisse, ouvert en haut avec une paroi de fond (20), des parois longitudinales (18, 19) et des parois frontales (24, 25),
- une paroi médiane (26) parallèle aux parois longitudinales (18, 19) dans le récipient de transport, qui présente en haut une poignée de transport (27),
- des âmes transversales (30, 31) parallèles aux parois frontales (24, 25) entre la paroi médiane (26) et les parois longitudinales (18, 19) pour former des casiers dans le récipient de transport pour la réception de récipients,
- des lignes de pliage médianes (21, 40) dans les parois frontales (24, 25) et dans la paroi de fond (20) pour le pliage à plat du support de récipient et
- un renforcement de matériau (39) qui est disposé à un bord côté frontal de la paroi de fond (20) et à travers lequel passe la ligne de pliage médiane (21, 40) de la paroi de fond (20).

6. Support de récipient selon la revendication 5, dans lequel l'étendue transversale du renforcement de matériau (39) correspond essentiellement à l'étendue transversale de la paroi de fond (20).

7. Support de récipient selon la revendication 5 ou 6, dans lequel le renforcement de matériau est une languette de renforcement (39) rabattue autour du bord côté frontal de la paroi de fond (20) contre une face de la paroi de fond (20).

8. Support de récipient selon l'une des revendications 5 à 7, dans lequel la languette de renforcement (39) est rabattue contre la face intérieure de la paroi de fond (20).

9. Support de récipient selon l'une des revendications 5 à 8, dans lequel l'étendue longitudinale du renforcement de matériau (39) correspond environ à la moitié de l'étendue longitudinale de la paroi de fond (20).

10. Support de récipient selon l'une des revendications 5 à 9, dans lequel le renforcement de matériau (39) est collé à la paroi de fond (20).

11. Support de récipient selon l'une des revendications 1 à 10, qui est constitué d'un carton kraft avec un grammage inférieur à 305 g/m².

12. Support de récipient selon la revendication 11, qui est constitué d'un carton kraft avec un grammage de 250 g/m².
